# EUROPÄISCHE PATENTSCHRIFT

(11) **EP 0 310 825 B1**
(45) Veröffentlichungstag und Bekanntmachung des Hinweises auf die Patenterteilung: **15.05.1991**
(21) Anmeldenummer: 88114869.6
(22) Anmeldetag: 12.09.1988
(51) Int. Cl.: F02D 1/04, F02D 1/10

(54) **Fliehkraftregler für Brennkraftmaschinen**
Centrifugal governor for internal-combustion engines
Régulateur centrifuge pour moteurs à combustion interne

(30) Priorität: 01.10.1987 DE 3733160
(43) Veröffentlichungstag der Anmeldung: 12.04.1989
(73) Patentinhaber: Klöckner-Humboldt-Deutz Aktiengesellschaft, 51149 Köln (DE)
(72) Erfinder: Hartmann, Ernst-Siegfried, D-5063 Overath (DE); Lemme, Werner, D-5064 Rösrath 1 (DE)

(56) Entgegenhaltungen:
- AT-B- 362 623
- DE-B- 1 187 855
- FR-A- 1 453 662

## Beschreibung

Die Erfindung betrifft einen Fliehkraftregler für Brennkraftmaschinen nach dem Oberbegriff des ersten Anspruchs.

Fliehkraftregler übernehmen am Motor eine wichtige Regelfunktion. So wird mit ihnen z.B. die Steuerkante des Einspritzpumpenplungers in Abhängigkeit von der Drehzahl des Motors verstellt.

Ein solcher Fliehkraftregler ist in der DE-B-1 187 855 beschrieben. Bei diesem Fliehkraftregler ist ein Reglermeßwerk mit einer die Motordrehzahl aufweisenden Reglerantriebswelle fest verbunden und dreht sich mit derselben Drehzahl. Das Reglermeßwerk besteht aus Fliehgewichten, die mit einer von ihrer Drehzahl abhängigen Kraft eine Muffe beaufschlagen, die auf der Reglerantriebswelle axial verschiebbar angeordnet ist. Zur Übertragung der axialen Muffenbewegung auf einen Reglerhebel ist auf dem Reglerhebel ein Wälzlager befestigt, dessen äußerer Lagerdeckel auf der Muffe abrollt. Das Wälzlager ist somit das Verbindungsglied zwischen den sich drehenden Teilen des Reglermeßwerkes bzw. der Muffe und dem Reglerhebel.

Der Erfindung liegt die Aufgabe zugrunde, einen Fliehkraftregler für Brennkraftmaschinen zu schaffen, bei dem das Verbindungsglied zwischen den sich drehenden Teilen des Reglermeßwerks und dem Reglerhebel ein baulich einfaches, weitgehend verschleißfreies, kompaktes und leichtes Bauteil darstellt.

Erfindungsgemäß wird dies dadurch gelöst, daß der Reglerhebel die Reglerantriebswelle umschließt und auf dem Reglerhebel zwei in Bezug auf die Reglerantriebswelle gegenüberliegende Kugellager angeordnet sind. Diese Kugellager können klein und leicht ausgebildet sein, da der Durchmesser der Reglerantriebswelle keine Rolle spielt. Der Fliehkraftregler ist somit im Hinblick auf das Verbindungsglied ein baulich einfaches, weitgehend verschleißfreies, kompaktes und leichtes Bauteil.

Zur besseren Kraftübertragung sind zweckmäßigerweise die Kugellagerachsen parallel zur Reglerhebeldrehachse angeordnet.

Da der Kugellagerdurchmesser vorteilhafterweise sehr klein gewählt ist, ist es empfehlenswert, Kugellager mit Dicht- oder Deckscheiben zu verwenden, da die sich im Motoröl befindlichen Fremdkörper sonst zu Beschädigungen an den relativ kleinen Kugeln und Rollbahnen führen können.

Weitere Merkmale der Erfindung ergeben sich aus der Beschreibung und der Figur, die eine Ausführungsform der Erfindung zeigt und nachfolgend näher beschrieben ist.

Die Figur zeigt schematisch einen Längs- und einen Querschnitt durch einen erfindundgsgemäßen Fliehkraftregler für Brennkraftmaschinen.

Der Fliehkraftregler besteht aus einer Reglerantriebswelle 1, die einen Fliehgewichtsträger 9 durchragt, der mit der Reglerantriebswelle 1 fest verbunden ist und sich mit deren Drehzahl dreht. Im Fliehgewichtsträger sind Fliehgewichte 3 eingesetzt, die eine auf der Reglerantriebswelle 1 axial verschiebbare Muffe 2 kraftbeaufschlagen. Je nach der Drehzahl der Reglerantriebswelle 1 bzw. der Fliehkraft der Fliehgewichte 3, wird die Muffe 2 mehr oder weniger axial auf der Reglerantriebswelle 1 verschoben. Diese axiale Verschiebung der Muffe 2 wird auf einen Reglerhebel 4 übertragen, der die Reglerantriebswelle 1 umschließt. Dazu sind auf dem Reglerhebel 4 zwei Kugellager 5 angeordnet, dessen äußere Lagerdeckel 6 auf der Muffe 2 abrollen.

Da der Reglerhebel 4 die Reglerantriebswelle 1 umschließt, sind die Kugellager 5 auf dem Reglerhebel 4 in Bezug auf die Reglerantriebswelle 4 gegenüberliegend angeordnet.

Die Kugellagerachse 7 ist parallel zur Reglerhebeldrehachse 8 angeordnet, um die Lagerkräfte zu mindern.

Damit keine sich im Motoröl befindlichen Fremdkörper in die Kugellager 5 gelangen und dort zu Beschädigungen an den relativ kleinen Kugeln und Rollbahnen führen, ist das Kugellager 5 abgedichtet.

Der große Vorteil dieser erfindungsgemäßen Ausführung ist, daß die Kugellager sehr klein ausgebildet werden können, und somit der Fliehkraftregler ein baulich einfaches weitgehend verschleißfreies, kompaktes und leichtes Bauteil darstellt.

## Patentansprüche

1. Fliehkraftregler für Brennkraftmaschinen mit einer auf einer Reglerantriebswelle (1) axial verschiebbaren Muffe (2), die von Fliehgewichten (3) kraftbeaufschlagt ist, einem Reglerhebel (4), dessen Auslenkung mit der axialen Bewegung der Muffe (2) gekoppelt ist, und einem auf dem Reglerhebel (4) angeordneten Kugellager (5), dessen äußerer Lagerdeckel (6) auf der Muffe (2) abrollt, dadurch gekennzeichnet, daß der Reglerhebel (4) die Reglerantriebswelle (1) umschließt und auf dem Reglerhebel (4) zwei in Bezug auf die Reglerantriebswelle (1) gegenüberliegende Kugellager (5) angeordnet sind.

2. Fliehkraftregler nach Anspruch 1, dadurch gekennzeichnet, daß die Kugellagerachsen (7) parallel zur Reglerhebeldrehachse (8) angeordnet sind.

3. Fliehkraftregler nach Anspruch 1 oder 2, dadurch gekennzeichnet, daß die Kugellager (5) gegenüber Schmutzeinwirkung abgedichtet sind.

## Claims

1. A centrifugal governor for an internal combustion engine, the governor comprising: a governor drive shaft (1) and a sleeve (2) axially slidable thereon and arranged to be acted upon by the force of centrifugal weights (3); a governor lever (4) the swivelling motion of which is coupled with the axial displacement of the sleeve (2); and a ball bearing (5) arranged on the lever (4) and an outer cap (6) of which rolls on the sleeve (2), characterized in that the lever (4) surrounds the drive shaft (1), and in that two ball bearings (5) are arranged on the lever (4) and positioned so as to be located on opposite sides of the shaft (1).

2. A centrifugal governor according to claim 1, characterized in that the axes (7) of the two bearings extend parallel with the lever's swivel axis (8).

3. A centrifugal governor according to claim 1 or claim 2, characterized in that the bearings (5) are sealed against the ingress of dirt.

## Revendications

1. Régulateur centrifuge pour moteurs à combustion interne comportant un manchon (2) coulissant axialement sur l'axe d'entraînement (1) du régulateur (1) qui est sollicité par les efforts développés par des masselottes centrifuges (3), un levier de régulateur (4) dont le débattement est couplé au mouvement axial du manchon (2) et un palier à billes (5) porté par le levier de régulateur (4) et dont le couvercle extérieur du palier (6) roule sur le manchon (2), régulateur caractérisé en ce que le levier (4) entoure l'axe (1) d'entraînement du régulateur et sur le levier (4) du régulateur on a deux paliers à billes (5) opposés par rapport à l'axe d'entraînement (1).

2. Régulateur centrifuge selon la revendication 1, caractérisé en ce que les axes (7) des paliers à billes sont parallèles à l'axe de rotation (8) du levier de régulateur.

3. Régulateur centrifuge selon la revendication 1 ou 2, caractérisé en ce que les paliers à billes sont fermés de manière étanche pour éviter la pénétration d'impuretés.
